# EUROPÄISCHE PATENTSCHRIFT

(11) **EP 3 489 580 B1**
(45) Veröffentlichungstag und Bekanntmachung des Hinweises auf die Patenterteilung: **19.08.2020**
(21) Anmeldenummer: 18207970.7
(22) Anmeldetag: 23.11.2018
(51) Int. Cl.: F21V 31/00, F21V 21/30, F21S 8/00, F21V 17/10, F21V 23/06, F21Y 103/10

(54) **LANGFELDLEUCHTE**
LINEAR LUMINAIRE
LUMINAIRE LINEAIRE

(30) Priorität: 24.11.2017 DE 102017127817
(43) Veröffentlichungstag der Anmeldung: 29.05.2019
(73) Patentinhaber: Alfred Pracht Lichttechnik GmbH, 35232 Dautphetal-Buchenau (DE)
(72) Erfinder: Prof.Dr. Pracht, Friedhelm, 35232 Dautphetal-Buchenau (DE); Bergen, Andreas, 35232 Dautphetal-Buchenau (DE)
(74) Vertreter: Manitz Finsterwald Patent- und Rechtsanwaltspartnerschaft mbB

(56) Entgegenhaltungen:
- CN-U- 204 437 792
- DE-U1-202015 009 424
- FR-A1- 2 603 091
- GB-A- 817 514

## Beschreibung

Die vorliegende Erfindung betrifft eine Langfeldleuchte, insbesondere eine Feuchtraumleuchte, deren Erstreckung in Längsrichtung deutlich größer als in einer anderen Raumrichtung ist. Die Leuchte umfasst einen Leuchtengrundkörper und ein zumindest bereichsweise transluzentes Leuchtmittelgehäuse in welchem ein Leuchtmittel angeordnet ist. Dabei ist das Leuchtmittelgehäuse, insbesondere mittels zumindest eines Flansches, schwenkbar mit dem Leuchtengrundkörper verbunden, wobei Leuchtengrundkörper und Leuchtmittelgehäuse jeweils rohrförmig und langgestreckt ausgebildet sind.

Aus der GB 817 514 A ist eine Feuchtraumleuchte bekannt, welche Anschlusskabel für eine Entladungslampe mittels einer durchstochenen Platte abgedichtet aus einem Leuchtengrundkörper herausführt. Die CN 204 437 792 U lehrt eine Leuchte mit Bewegungsmelder, welche zwei schwenkbare Scheinwerfer umfasst. Die DE 20 2015 009 424 U1 offenbart eine Langfeldleuchte gemäß dem Obergriff von Anspruch 1. Die FR 2 603 091 A1 offenbart ebenfalls eine Langfeldleuchte.

Bei Feuchtraumleuchten besteht die Herausforderung, die Feuchtraumleuchte gegenüber Feuchtigkeit in der Umgebung oder sogar gegenüber Spritz- und Druckwasser dauerhaft abzudichten. Hierzu müssen an Übergangsstellen zwischen den verschiedenen Teilen der Leuchte Dichtungen angebracht werden.

Soll nun zusätzlich das Leuchtmittelgehäuse der Leuchte bzw. der Reflektor verschwenkbar sein, wird üblicherweise eine ringförmige Dichtung vorgesehen, die die Verschwenkbarkeit gestattet. Bei der Endmontage der Leuchte an ihrem Einsatzort wird diese ringförmige Dichtung bei herkömmlichen Leuchten beispielsweise in eine halbkreisförmige Aussparung eingesetzt, wobei anschließend eine Verschlusskappe mit ebenfalls einer halbkreisförmigen Aussparung an dem Leuchtengrundkörper angebracht wird, um das Leuchtmittelgehäuse an dem Leuchtengrundkörper zu befestigen. Die Dichtung ist dann zwischen den beiden halbkreisförmigen Aussparungen gehalten. Üblicherweise wird dabei in der Verschlusskappe eine zusätzliche Dichtung vorgesehen, welche nicht umlaufend ist sondern stattdessen an zwei Stellen an der ringförmigen Dichtung anliegt, um die Verbindung zwischen der Verschlusskappe und dem Leuchtengrundkörper abzudichten.

An den Positionen, an welchen die beiden Dichtungen aneinander anliegen, kann es leicht zu Undichtigkeiten kommen, die die Funktion der Leuchte beeinträchtigen können.

Es ist daher die der Erfindung zugrundeliegende Aufgabe, eine Leuchte und insbesondere eine Feuchtraumleuchte anzugeben, deren Leuchtmittelgehäuse verschwenkbar ist, wobei aber trotzdem eine hohe und dauerhafte Sicherheit gegen Eindringen von Feuchtigkeit gegeben ist.

Diese Aufgabe wird durch eine Leuchte gemäß Anspruch 1 und insbesondere dadurch gelöst, dass die Verbindung zwischen dem Leuchtmittelgehäuse und dem Leuchtengrundkörper mittels eines Druckdeckels erfolgt, wobei der Druckdeckel eine umlaufend abgedichtete erste Verbindung mit dem Leuchtmittelgehäuse und zusätzlich eine von der ersten Verbindung separate umlaufend abgedichtete zweite Verbindung mit dem Leuchtengrundkörper aufweist.

Erfindungsgemäß werden also zwei umlaufend abgedichtete Verbindungen verwendet. Solche umlaufend abgedichteten Verbindungen können mit hoher Prozesssicherheit hergestellt werden. Hierdurch braucht keine nicht-umlaufende Dichtung, wie bei den herkömmlichen Feuchtraumleuchten, verwendet werden. Eine Position, an welcher es zu einem Aufeinandertreffen von "Dichtung auf Dichtung" kommt, kann daher vermieden werden. Durch die beiden erfindungsgemäß umlaufend abgedichteten Verbindungen wird eine dauerhaft zuverlässige Abdichtung gegen eindringende Feuchtigkeit geschaffen. Die Zuverlässigkeit der erfindungsgemäßen Leuchte kann daher deutlich erhöht werden.

Außerdem gestattet die erfindungsgemäße Leuchte eine sehr einfache Montage. Durch den Druckdeckel kann nämlich eine drehbare und zugleich dichte Verbindung mit dem Leuchtmittelgehäuse und außerdem eine dauerhaft dichte Verbindung mit dem Leuchtengrundkörper geschaffen werden. Hierdurch ist es möglich, den Druckdeckel vor der Endmontage an dem Leuchtmittelgehäuse anzubringen, wodurch dann bei der Endmontage lediglich noch die zweite Verbindung mit dem Leuchtengrundkörper hergestellt werden muss.

Nachfolgend werden noch weitere Aspekte der erfindungsgemäßen Leuchte erläutert.

Der Flansch, welcher den Leuchtengrundkörper und den Druckdeckel verbindet, ist bevorzugt im Querschnitt kreisförmig ausgebildet, um die Schwenkbarkeit des Leuchtmittelgehäuses (relativ zu dem Druckdeckel) zu gewährleisten. Der Flansch kann insbesondere ein Hohlzylinder und auch als Zapfen ausgebildet sein.

Die Leuchte ist bevorzugt, wie bereits erwähnt, eine Feuchtraumleuchte. Die Leuchte kann beispielsweise die Schutzklasse IP65, IP67, IP68 oder höher erfüllen.

Erfindungsgemäß handelt es sich bei der Leuchte um eine Langfeldleuchte, d.h. die Erstreckung der Leuchte in Längsrichtung ist deutlich größer als in einer anderen Raumrichtung.

Der Leuchtengrundkörper sowie das Leuchtmittelgehäuse sind erfindungsgemäß jeweils rohrförmig und langgestreckt ausgebildet. Beide können aus Kunststoffen, insbesondere aus einem Thermoplast oder einem Duroplast, gefertigt sein.

Innerhalb des Leuchtengrundkörpers kann ein Betriebsgerät angeordnet sein. Bei dem Betriebsgerät handelt es sich beispielsweise um einen Schaltwandler, der eine Netzspannung in eine Betriebsspannung oder einen Betriebsstrom für das Leuchtmittel umwandelt. Das Leuchtmittel kann bevorzugt von einer oder mehreren LEDs (lichtemittierenden Dioden) gebildet sein. Die LEDs können beispielsweise auf einer Leiterplatte oder einem anderen geeigneten Träger angeordnet sein.

Bevorzugte Weiterbildungen der Erfindung sind der Beschreibung, den Zeichnungen und den Unteransprüchen zu entnehmen.

Gemäß einer ersten vorteilhaften Ausführungsform der erfindungsgemäßen Leuchte umfasst die erste Verbindung eine ringförmige erste Dichtung, wobei die erste Dichtung bevorzugt zwischen dem Flansch und dem Leuchtmittelgehäuse oder zwischen dem Flansch und dem Druckdeckel angeordnet ist. Der Flansch kann entweder Bestandteil des Druckdeckels oder des Leuchtmittelgehäuses sein. Ist der Flansch beispielsweise Teil des Druckdeckels (und erstreckt sich z.B. aus einer Wandung des Druckdeckels heraus), so kann sich die erste Dichtung zwischen dem Flansch und dem Leuchtmittelgehäuse befinden. Durch die ringförmig ausgebildete erste Dichtung ist es möglich, das Leuchtmittelgehäuse zu schwenken, insbesondere um den Flansch.

Gemäß einer weiteren vorteilhaften Ausführungsform umfasst die zweite Verbindung eine, bevorzugt im Wesentlichen rechteckige, zweite Dichtung, welche zwischen dem Druckdeckel und dem Leuchtengrundkörper angeordnet ist. Die zweite Dichtung kann neben der rechteckigen auch andere Formen umfassen, die eine Drehbarkeit bzw. Schwenkbarkeit nicht gestatten, da eine solche Schwenkbarkeit zwischen dem Druckdeckel und dem Leuchtengrundkörper nicht gewünscht ist.

Gemäß einer weiteren vorteilhaften Ausführungsform sind die erste und die zweite Dichtung jeweils separat und beabstandet voneinander ausgeführt. Wie bereits oben erwähnt, wird durch die separate und beabstandete Ausführung der Dichtungen ein Aufeinandertreffen der Dichtungen und damit eine mögliche Stelle der Undichtigkeit vermieden. Die zweite Dichtung ist bevorzugt an einer Stelle angebracht, die einen geringeren Abstand zu dem Leuchtengrundkörper besitzt, als die erste Dichtung. Die erste Dichtung hingegen kann an einer Position angeordnet sein, die näher zu dem Leuchtmittelgehäuse liegt, als die Position der zweiten Dichtung. Insbesondere ist die erste Dichtung zumindest bereichsweise innerhalb des Leuchtmittelgehäuses angeordnet. Die erste und die zweite Dichtung sind bevorzugt umlaufend, d.h. in sich geschlossen bzw. ohne Unterbrechungen, ausgeführt.

Die erste und die zweite Dichtung können beispielsweise aus Silikon, Kautschuk, EPDM (Ethylen-Propylen-Dien-Kautschuk) und/oder NBR (Acrylnitril-Butadien-Kautschuk) gefertigt sein.

Gemäß einer weiteren vorteilhaften Ausführungsform ist die erste Verbindung und/oder die zweite Verbindung eine Steckverbindung, welche bevorzugt von einem Sicherungsmittel gesichert wird. Beispielsweise kann die erste Verbindung durch Einstecken des Flansches in das Leuchtmittelgehäuse geschaffen werden. Alternativ oder zusätzlich kann dann die zweite Verbindung durch Einstecken des Druckdeckels an dem Leuchtengrundkörper erfolgen. Durch die Steckverbindungen lassen sich die erste und zweite Verbindung auf einfache und damit kostengünstige Art und Weise herstellen. Zur Sicherung der ersten Verbindung kann beispielsweise ein Sicherungsring verwendet werden, der auf das Ende des Flanschs aufgebracht wird. Zur Sicherung der zweiten Verbindung kann beispielsweise außen an dem Druckdeckel und am Leuchtengrundkörper eine Befestigungsklammer angebracht werden.

Gemäß einer weiteren vorteilhaften Ausführungsform weist der Leuchtengrundkörper zumindest ein Endstück auf, wobei die zweite Verbindung zwischen dem Druckdeckel und dem Endstück erfolgt. Das Endstück ist also Teil des Leuchtengrundkörpers und kann beispielsweise ein stirnseitiges Ende des Leuchtengrundkörpers bilden. Der Druckdeckel ist damit ebenfalls im Bereich des stirnseitigen Endes mit dem Leuchtengrundkörper verbunden.

Grundsätzlich kann die Leuchte zumindest im Wesentlichen symmetrisch aufgebaut sein und z.B. zwei Endstücke an den stirnseitigen Enden des Leuchtengrundkörpers umfassen. In entsprechender Weise können zwei Druckdeckel vorgesehen sein, die auf die zwei Endstücke aufgesteckt sind und mittels Klammern an den Endstücken gesichert sind. Zwischen den Endstücken und einem Hauptabschnitt des Leuchtengrundkörpers kann eine umlaufend abgedichtete dritte Verbindung mit einer dritten Dichtung vorgesehen sein. Das Endstück kann zudem eine abgedichtete Öffnung für ein Netzanschlusskabel der Leuchte umfassen.

Gemäß einer weiteren vorteilhaften Ausführungsform ist das Leuchtmittelgehäuse nur einseitig offen. Beispielsweise kann das Leuchtmittelgehäuse mit zwei Flanschen gekoppelt sein, um eine beidseitige Lagerung des Leuchtmittelgehäuses zu schaffen und trotzdem eine Drehbarkeit um die Flansche zu ermöglichen. Die beiden Flansche können gemeinsam eine Drehachse für das Leuchtmittelgehäuse definieren. Allerdings kann nur einer der Flansche offen bzw. durchgängig sein. Im Bereich des anderen Flansches kann das Ende des Leuchtmittelgehäuses abgeschlossen sein, beispielsweise durch Abdichtung oder Verschließen des Flansches selbst. Da im Bereich des geschlossenen Endes des Leuchtmittelgehäuses keine Feuchtigkeit eindringen kann, kann dort die erste Dichtung eingespart werden. Trotz der Materialeinsparung für die erste Dichtung kann durch das geschlossene Ende ein besserer Schutz gegen Feuchte oder Druckwasser erzielt werden, da insgesamt weniger Dichtungen in der Leuchte vorhanden sind.

Anders ausgedrückt kann das Leuchtmittelgehäuse der Leuchte also mittels zweier Flansche mit zwei Druckdeckeln verbunden sein, wobei allerdings nur ein Flansch mittels einer ersten Dichtung abgedichtet ist.

Gemäß einer weiteren vorteilhaften Ausführungsform ist nur durch einen Druckdeckel eine elektrische Stromversorgung geführt. Die elektrische Stromversorgung wird insbesondere durch denjenigen Druckdeckel geführt, die mittels der ersten Dichtung mit dem Leuchtmittelgehäuse verbunden ist. Beispielsweise können dann die elektrischen Anschlüsse bzw. elektrische Kabel für die Leuchtmittel durch den offenen Flansch geführt sein. Dies ist insbesondere bei der Verwendung von LEDs als Leuchtmittel möglich, da hierbei ein einseitiger elektrischer Anschluss des Leuchtmittels ohne Probleme möglich ist.

Gemäß einer weiteren vorteilhaften Ausführungsform sind in dem Druckdeckel und in dem Leuchtengrundkörper elektrische Steckverbinder angeordnet, welche beim Herstellen der zweiten Verbindung zwischen Druckdeckel und Leuchtengrundkörper automatisch eine elektrische Verbindung herstellen. In dem Druckdeckel und dem Leuchtengrundkörper können also aneinander angepasste (d.h. komplementäre) Steckverbinder vorgesehen sein. Insbesondere ist der Steckverbinder des Leuchtengrundkörpers in dessen Endstück angeordnet. Durch das Vorsehen der Steckverbinder kann die Montage der erfindungsgemäßen Leuchte weiter deutlich vereinfacht werden, da lediglich der Druckdeckel auf das Endstück aufgesteckt werden muss, um automatisch einen elektrischen Anschluss des Leuchtmittels zu bewirken. Hierzu können die Steckverbinder in dem Druckdeckel und dem Leuchtengrundkörper an fest vorgegebenen Positionen und insbesondere unbeweglich verbaut sein. Die Positionen sind bevorzugt so gewählt, dass sich die Steckverbinder beim Einstecken des Druckdeckels in den Leuchtengrundkörper automatisch miteinander verbinden.

Gemäß einer weiteren vorteilhaften Ausführungsform zeigt bei hergestellter erster Verbindung eine Öffnung des Druckdeckels in eine Richtung, die senkrecht zur Erstreckungsrichtung des Leuchtmittelgehäuses verläuft. Im Gegensatz zu früheren Leuchtstofflampen-basierten Leuchten wird durch die senkrechte Ausrichtung der Öffnung ein leichtes Einstecken des Druckdeckels in das Endstück gewährleistet.

In entsprechender Weise kann auch eine Richtung, die durch die Öffnung der zweiten Dichtung definiert wird senkrecht zur Erstreckungsrichtung des Leuchtmittelgehäuses verlaufen. Eine Richtung, die durch die Öffnung der ersten Dichtung definiert wird, kann dagegen parallel zur Erstreckungsrichtung des Leuchtmittelgehäuses verlaufen.

Eine konkrete Ausgestaltung der Leuchte kann sich beispielsweise dadurch auszeichnen, dass der Leuchtengrundkörper zwei Endstücke umfasst, welche gegenüberliegende stirnseitige Enden des Leuchtengrundkörpers bilden, wobei jedes Endstück mit einem Druckdeckel verbunden ist, wobei die Druckdeckel jeweils einen Flansch umfassen, wobei ferner das Leuchtmittelgehäuse auf beiden Flanschen schwenkbar gelagert ist und sich zwischen den Druckdeckeln erstreckt, wobei das Leuchtmittelgehäuse im Bereich eines ersten Druckdeckels abgedichtet ausgeführt ist und im Bereich des ersten Druckdeckels keine erste Dichtung vorhanden ist, wobei das Leuchtmittelgehäuse im Bereich eines zweiten Druckdeckels eine Öffnung aufweist, durch welche ein elektrischer Anschluss des Leuchtmittels geführt ist, wobei im Bereich des zweiten Druckdeckels eine erste Dichtung vorhanden ist und wobei nur in dem zweiten Druckdeckel und in dem Leuchtengrundkörper (insbesondere in dem Endstück) elektrische Steckverbinder angeordnet sind, welche beim Herstellen der zweiten Verbindung zwischen dem zweiten Druckdeckel und dem Leuchtengrundkörper (bzw. dem Endstück) automatisch eine elektrische Verbindung herstellen, um das Leuchtmittel mit elektrischer Energie zu versorgen.

Insbesondere kann eine Verbindung zwischen dem Leuchtengrundkörper und dem Leuchtmittelgehäuse ausschließlich mittels einem oder zwei Druckdeckeln hergestellt werden.

Gemäß einer weiteren vorteilhaften Ausführungsform ist eine Rastvorrichtung vorgesehen, welche ein Schwenken des Leuchtmittelgehäuses in diskreten Winkelschritten bewirkt. Die Rastvorrichtung kann beispielsweise an dem Flansch angeordnet sein.

Gemäß einer weiteren vorteilhaften Ausführungsform sind an dem Leuchtengrundkörper Befestigungsklipse angebracht, mittels welchen der Leuchtengrundkörper an einer Wand oder einer Decke gehalten werden kann. Hierzu kann der Leuchtengrundkörper an seiner Außenseite zumindest eine Auswölbung aufweisen, wobei die Leuchte an der Auswölbung mittels eines Befestigungsklips gehalten werden kann. Hierdurch kann die Montage der Leuchte an ihrem Einsatzort stark vereinfacht werden, da zunächst lediglich ein oder mehrere Befestigungsklipse an der gewünschten Position der Leuchte, z.B. an einer Decke, befestigt werden. Nach der Montage der Befestigungsklipse kann die Leuchte in die Befestigungsklipse gedrückt werden, so dass die Befestigungsklipse an der Auswölbung einrasten und auf diese Weise die Leuchte an der Decke befestigen.

Weiterer Gegenstand der Erfindung ist ein Verfahren zur Montage einer Leuchte der vorstehend erläuterten Art. Das Verfahren zeichnet sich dadurch aus, dass der Leuchtengrundkörper an einer Wand oder einer Decke befestigt wird. Zudem wird ein erster Druckdeckel mittels Stecken mit dem Leuchtengrundkörper verbunden. Außerdem wird ein zweiter Druckdeckel mittels Stecken mit dem Leuchtengrundkörper verbunden, wobei beim Stecken des zweiten Druckdeckels automatisch eine elektrische Verbindung, insbesondere mittels elektrischer Steckverbinder, zwischen dem Leuchtengrundkörper und dem Leuchtmittelgehäuse hergestellt wird.

Die erfindungsgemäße Leuchte kann also mittels weniger Arbeitsschritte auf einfache Weise an ihrem Zielort montiert werden.

Im Übrigen gelten die zu der erfindungsgemäßen Leuchte getroffenen Aussagen, insbesondere hinsichtlich Vorteilen und bevorzugten Ausführungsformen, für das erfindungsgemäße Verfahren entsprechend.

Nachfolgend wird die Erfindung rein beispielhaft unter Bezugnahme auf die Zeichnungen beschrieben. Es zeigen:
- Fig. 1: eine Leuchte in perspektivischer Ansicht;
- Fig. 2: die Leuchte von Fig. 1 in einer Detailansicht;
- Fig. 3: eine perspektivische Ansicht der Leuchte von Fig. 1 vor dem Herstellen der zweiten Verbindung;
- Fig. 4: Detailansichten eines Druckdeckels; und
- Fig. 5: Detailansichten des Druckdeckels mit hergestellter erster Verbindung.

Fig. 1 zeigt eine Leuchte 10 in der Form einer Langfeldleuchte für Feuchträume. Die Leuchte 10 umfasst einen Leuchtengrundkörper 12, welcher aus einem nicht lichtdurchlässigen Material gebildet ist. Weiterhin umfasst die Leuchte 10 ein Leuchtmittelgehäuse 14, welches aus einem lichtdurchlässigen Material geformt ist. In dem Leuchtmittelgehäuse 14 sind auf einer länglichen Platine mehrere LEDs als Leuchtmittel angeordnet (nicht gezeigt). Die LEDs sind im Wesentlichen über die gesamte Länge des Leuchtmittelgehäuses 14 verteilt.

Fig. 2 zeigt ein stirnseitiges Ende der Leuchte von Fig. 1 in detaillierterer Ansicht. Es ist zu erkennen, dass das Leuchtmittelgehäuse 14 an seinem stirnseitigen Ende einen Aufsatz 16 umfasst. Der Aufsatz 16 des Leuchtmittelgehäuses 14 steht in Verbindung mit einem Druckdeckel 18. Der Druckdeckel 18 wiederum ist verbunden mit einem Endstück 20, welcher Teil des Leuchtengrundkörpers 12 ist.

Zwischen dem Aufsatz 16 und dem Druckdeckel 18 ist eine umlaufend abgedichtete erste Verbindung I vorhanden. Zwischen dem Druckdeckel 18 und dem Endstück 20 ist eine umlaufend abgedichtete zweite Verbindung II vorhanden. Beide Verbindungen werden im Folgenden noch näher erläutert.

In Fig. 3 ist die zweite Verbindung II getrennt dargestellt, so dass sich der Druckdeckel 18 und das Endstück 20 nicht berühren bzw. nicht ineinander eingesteckt sind. An dem Druckdeckel 18 ist eine zweite Dichtung 22 vorgesehen, die in etwa einen rechteckigen Querschnitt besitzt. Die zweite Dichtung 22 bewirkt die umlaufende Abdichtung der zweiten Verbindung II.

Die Fig. 4A und 4B zeigen den Druckdeckel 18 in detaillierter Darstellung. Der Druckdeckel 18 umfasst einen Flansch 24, welcher die erste Verbindung I mit dem Aufsatz 16 des Leuchtmittelgehäuses 14 herstellt. Zur Abdichtung der ersten Verbindung ist auf den Flansch 24 eine erste Dichtung 26 aufgeschoben, welche ringförmig ausgebildet ist. Zur Sicherung des Aufsatzes 16 auf dem Flansch 24 kann an dem Flansch 24 ein Sicherungsring 28 angebracht werden.

An einer Außenseite des Druckdeckels 18 sind Sicherungsaussparungen 30 vorgesehen, in welche Sicherungsklammern 32 (Fig. 2) eingreifen können, um ein unbeabsichtigtes Lösen der zweiten Verbindung II zu verhindern.

Zur besseren Sichtbarkeit der ersten Verbindung ist in den Fig. 5A und 5B das Innere des Leuchtmittelgehäuses 14 gezeigt, wobei von dem Leuchtmittelgehäuse 14 nur der Aufsatz 16 zu sehen ist. In den Aufsatz 16 ragt der Flansch 24 hinein und ist dort mit dem Sicherungsring 28 gesichert.

Bei der Endmontage der Leuchte 10 muss am Endmontageort lediglich der Leuchtengrundkörper 12 an der gewünschten Position angebracht werden. Die erste Verbindung I zwischen dem Druckdeckel 18 und dem Leuchtmittelgehäuse 14 kann bereits vor der Anlieferung an den Endmontageort hergestellt worden sein. Am Endmontageort muss dann noch die zweite Verbindung II durch Aufstecken der beiden Druckdeckel 18 auf die beiden Endstücke 20 erfolgen. Hierbei kann automatisch eine elektrische Verbindung mittels Steckverbindern (in den Figuren nicht gezeigt) hergestellt werden. Die Endmontage der Leuchte 10 kann damit mit geringem Aufwand erfolgen.

### Bezugszeichenliste

- 10: Leuchte
- 12: Leuchtengrundkörper
- 14: Leuchtmittelgehäuse
- 16: Aufsatz
- 18: Druckdeckel
- 20: Endstück
- 22: zweite Dichtung
- 24: Flansch
- 26: erste Dichtung
- 28: Sicherungsring
- 30: Sicherungsaussparungen
- 32: Sicherungsklammer

- I: erste Verbindung
- II: zweite Verbindung

## Patentansprüche

1. Langfeldleuchte (10), insbesondere Feuchtraumleuchte, deren Erstreckung in Längsrichtung deutlich größer als in einer anderen Raumrichtung ist, mit einem Leuchtengrundkörper (12),
einem zumindest bereichsweise transluzenten Leuchtmittelgehäuse (14) in welchem ein Leuchtmittel angeordnet ist, wobei das Leuchtmittelgehäuse (14), insbesondere mittels zumindest eines Flansches (24), schwenkbar mit dem Leuchtengrundkörper (12) verbunden ist, wobei Leuchtengrundkörper (12) und Leuchtmittelgehäuse (14) jeweils rohrförmig und langgestreckt ausgebildet sind,
wobei
die Verbindung zwischen dem Leuchtmittelgehäuse (14) und dem Leuchtengrundkörper (12) mittels eines Druckdeckels (18) erfolgt, **dadurch gekennzeichnet, dass** der Druckdeckel (18) eine umlaufend abgedichtete erste Verbindung (I) mit dem Leuchtmittelgehäuse (14) und zusätzlich eine von der ersten Verbindung separate umlaufend abgedichtete zweite Verbindung (II) mit dem Leuchtengrundkörper (12) aufweist.

2. Langfeldleuchte (10) nach Anspruch 1,
**dadurch gekennzeichnet, dass**
die erste Verbindung (I) eine ringförmige erste Dichtung (26) umfasst, wobei die erste Dichtung (26) bevorzugt zwischen dem Flansch (24) und dem Leuchtmittelgehäuse (14) oder zwischen dem Flansch (24) und dem Druckdeckel (18) angeordnet ist.

3. Langfeldleuchte (10) nach Anspruch 1 oder 2,
**dadurch gekennzeichnet, dass**
die zweite Verbindung (II) eine, bevorzugt im Wesentlichen rechteckige, zweite Dichtung (22) umfasst, welche zwischen dem Druckdeckel (18) und dem Leuchtengrundkörper (12) angeordnet ist.

4. Langfeldleuchte (10) nach Anspruch 2 und 3,
**dadurch gekennzeichnet, dass**
die erste und die zweite Dichtung (22) jeweils separat und beabstandet voneinander ausgeführt sind.

5. Langfeldleuchte (10) nach zumindest einem der vorstehenden Ansprüche,
**dadurch gekennzeichnet, dass**
die erste Verbindung (I) und/oder die zweite Verbindung (II) eine Steckverbindung ist, welche jeweils bevorzugt von einem Sicherungsmittel (28, 32) gesichert wird.

6. Langfeldleuchte (10) nach zumindest einem der vorstehenden Ansprüche,
**dadurch gekennzeichnet, dass**
der Leuchtengrundkörper (12) zumindest ein Endstück (20) aufweist, wobei die zweite Verbindung (II) zwischen dem Druckdeckel (18) und dem Endstück (20) erfolgt.

7. Langfeldleuchte (10) nach zumindest einem der vorstehenden Ansprüche,
**dadurch gekennzeichnet, dass**
das Leuchtmittelgehäuse (14) nur einseitig offen ist.

8. Langfeldleuchte (10) nach zumindest einem der vorstehenden Ansprüche,
**dadurch gekennzeichnet, dass**
nur durch einen Druckdeckel (18) eine elektrische Stromversorgung geführt ist.

9. Langfeldleuchte (10) nach zumindest einem der vorstehenden Ansprüche,
**dadurch gekennzeichnet, dass**
in dem Druckdeckel (18) und in dem Leuchtengrundkörper (12) elektrische Steckverbinder angeordnet sind, welche beim Herstellen der zweiten Verbindung zwischen Druckdeckel (18) und Leuchtengrundkörper (12) automatisch eine elektrische Verbindung herstellen.

10. Langfeldleuchte (10) nach zumindest einem der vorstehenden Ansprüche,
**dadurch gekennzeichnet, dass**
bei hergestellter erster Verbindung (I) eine Öffnung des Druckdeckels (18) in eine Richtung zeigt, die senkrecht zur Erstreckungsrichtung des Leuchtmittelgehäuses (14) verläuft.

11. Langfeldleuchte (10) nach zumindest einem der vorstehenden Ansprüche,
**dadurch gekennzeichnet, dass**
der Leuchtengrundkörper (12) zwei Endstücke (20) umfasst, welche gegenüberliegende stirnseitige Enden des Leuchtengrundkörpers (12) bilden, wobei jedes Endstück (20) mit einem Druckdeckel (18) verbunden ist, wobei die Druckdeckel (18) jeweils einen Flansch (24) umfassen, wobei ferner das Leuchtmittelgehäuse (14) auf beiden Flanschen (24) schwenkbar gelagert ist und sich zwischen den Druckdeckeln (18) erstreckt, wobei das Leuchtmittelgehäuse (14) im Bereich eines ersten Druckdeckels (18) abgedichtet ausgeführt ist und im Bereich des ersten Druckdeckels (18) keine erste Dichtung (26) vorhanden ist, wobei das Leuchtmittelgehäuse (14) im Bereich eines zweiten Druckdeckels (18) eine Öffnung aufweist, durch welche ein elektrischer Anschluss des Leuchtmittels geführt ist, wobei im Bereich des zweiten Druckdeckels (18) eine erste Dichtung (26) vorhanden ist und wobei nur in dem zweiten Druckdeckel (18) und in dem Leuchtengrundkörper (12) elektrische Steckverbinder angeordnet sind, welche beim Herstellen der zweiten Verbindung zwischen dem zweiten Druckdeckel (18) und dem Leuchtengrundkörper (12) automatisch eine elektrische Verbindung herstellen, um das Leuchtmittel mit elektrischer Energie zu versorgen.

12. Langfeldleuchte (10) nach zumindest einem der vorstehenden Ansprüche,
**dadurch gekennzeichnet, dass**
eine Rastvorrichtung vorgesehen ist, welche ein Schwenken des Leuchtmittelgehäuses (14) in diskreten Winkelschritten bewirkt.

13. Langfeldleuchte (10) nach zumindest einem der vorstehenden Ansprüche,
**dadurch gekennzeichnet, dass**
an dem Leuchtengrundkörper (12) Befestigungsklipse angebracht sind, mittels welchen der Leuchtengrundkörper (12) an einer Wand oder einer Decke gehalten werden kann.

## Claims

1. A linear luminaire (10), in particular a moisture-proof luminaire, whose extent in the longitudinal direction is considerably larger than in another spatial direction, comprising
a luminaire base body (12); and
a light source housing (14) which is at least regionally translucent and in which a light source is arranged, with the light source housing (14) being pivotably connected to the luminaire base body (12), in particular by means of at least one flange (24), and with the luminaire base body (12) and the light source housing (14) each being tubular and elongated,
wherein
the connection between the light source housing (14) and the luminaire base body (12) takes place by means of a pressure cover (18),
**characterized in that** the pressure cover (18) has a peripherally sealed first connection (I) with the light source housing (14) and additionally has a peripherally sealed second connection (II), separate from the first connection, with the luminaire base body (12).

2. A linear luminaire (10) in accordance with claim 1,
**characterized in that**
the first connection (I) comprises an annular first seal (26), with the first seal (26) preferably being arranged between the flange (24) and the light source housing (14) or between the flange (24) and the pressure cover (18).

3. A linear luminaire (10) in accordance with claim 1 or claim 2,
**characterized in that**
the second connection (II) comprises a second seal (22) which is preferably substantially rectangular and which is arranged between the pressure cover (18) and the luminaire base body (12).

4. A linear luminaire (10) in accordance with claim 2 and claim 3,
**characterized in that**
the first seal and the second seal (22) are each designed separately and spaced apart from one another.

5. A linear luminaire (10) in accordance with at least one of the preceding claims,
**characterized in that**
the first connection (I) and/or the second connection (II) is/are a plug-in connection which is preferably secured by a securing means (28, 32) in each case.

6. A linear luminaire (10) in accordance with at least one of the preceding claims,
**characterized in that**
the luminaire base body (12) has at least one end piece (20), with the second connection (II) taking place between the pressure cover (18) and the end piece (20).

7. A linear luminaire (10) in accordance with at least one of the preceding claims,
**characterized in that**
the light source housing (14) is only open at one side.

8. A linear luminaire (10) in accordance with at least one of the preceding claims,
**characterized in that**
an electrical power supply is only led through one pressure cover (18).

9. A linear luminaire (10) in accordance with at least one of the preceding claims,
**characterized in that**
electrical plug connectors are arranged in the pressure cover (18) and in the luminaire base body (12) and automatically establish an electrical connection when the second connection is established between the pressure cover (18) and the luminaire base body (12).

10. A linear luminaire (10) in accordance with at least one of the preceding claims,
**characterized in that**,
when the first connection (I) is established, an opening of the pressure cover (18) faces in a direction which extends perpendicular to the direction of extent of the light source housing (14).

11. A linear luminaire (10) in accordance with at least one of the preceding claims,
**characterized in that**
the luminaire base body (12) comprises two end pieces (20) which form oppositely disposed front-side ends of the luminaire base body (12), with each end piece (20) being connected to a pressure cover (18), with the pressure covers (18) each comprising a flange (24), with the light source housing (14) furthermore being pivotably supported on both flanges (24) and extending between the pressure covers (18), with the light source housing (14) being sealed in the region of a first pressure cover (18) and no first seal (26) being present in the region of the first pressure cover (18), with the light source housing (14) having an opening, through which an electrical terminal of the light source is guided, in the region of a second pressure cover (18), with a first seal (26) being present in the region of the second pressure cover (18), and with electrical plug connectors only being arranged in the second pressure cover (18) and in the light source base body (12) and, when the second connection is established between the second pressure cover (18) and the light source base body (12), automatically establishing an electrical connection to supply the light source with electrical energy.

12. A linear luminaire (10) in accordance with at least one of the preceding claims,
**characterized in that**
a latching apparatus is provided which brings about a pivoting of the light source housing (14) in discrete angular steps.

13. A linear luminaire (10) in accordance with at least one of the preceding claims,
**characterized in that**
fastening clips are attached to the luminaire base body (12) by means of which the luminaire base body (12) can be held at a wall or a ceiling.

## Revendications

1. Luminaire à long champ (10), en particulier luminaire pour locaux humides, dont l'extension en direction longitudinale est nettement supérieure à celle dans une autre direction dans l'espace, comprenant
un corps de base de luminaire (12),
un boîtier de moyen d'éclairage (14) qui est au moins partiellement translucide et dans lequel est disposé un moyen d'éclairage, le boîtier de moyen d'éclairage (14) étant relié de façon mobile en pivotement au corps de base de luminaire (12), en particulier par au moins une bride (24),
le corps de base de luminaire (12) et le boîtier de moyen d'éclairage (14) étant chacun de forme tubulaire et allongée,
la liaison entre le boîtier de moyen d'éclairage (14) et le corps de base de luminaire (12) étant établie par un couvercle de pression (18),
**caractérisé en ce que**
le couvercle de pression (18) présente une première liaison (I), étanche sur la circonférence, avec le boîtier de moyen d'éclairage (14) et présente en supplément une seconde liaison (II), étanche sur la circonférence, avec le corps de base de luminaire (12), qui est séparée de la première liaison.

2. Luminaire à long champ (10) selon la revendication 1,
**caractérisé en ce que**
la première liaison (I) comprend un premier joint d'étanchéité annulaire (26), le premier joint d'étanchéité (26) étant de préférence disposé entre la bride (24) et le boîtier de moyen d'éclairage (14) ou entre la bride (24) et le couvercle de pression (18).

3. Luminaire à long champ (10) selon la revendication 1 ou 2,
**caractérisé en ce que**
la seconde liaison (II) comprend un second joint d'étanchéité (22), de préférence sensiblement rectangulaire, qui est disposé entre le couvercle de pression (18) et le corps de base de luminaire (12).

4. Luminaire à long champ (10) selon la revendication 2 et 3,
**caractérisé en ce que**
le premier et le second joint d'étanchéité (22) sont séparés et espacés l'un de l'autre.

5. Luminaire à long champ (10) selon l'une au moins des revendications précédentes,
**caractérisé en ce que**
la première liaison (I) et/ou la seconde liaison (II) est une liaison enfichable qui est de préférence bloquée par un moyen de blocage (28, 32).

6. Luminaire à long champ (10) selon l'une au moins des revendications précédentes,
**caractérisé en ce que**
le corps de base de luminaire (12) présente au moins une pièce d'extrémité (20), la seconde liaison (II) étant réalisée entre le couvercle de pression (18) et la pièce d'extrémité (20).

7. Luminaire à long champ (10) selon l'une au moins des revendications précédentes,
**caractérisé en ce que**
le boîtier de moyen d'éclairage (14) n'est ouvert que d'un côté.

8. Lumière à long champ (10) selon l'une au moins des revendications précédentes,
**caractérisé en ce que**
une alimentation électrique n'est menée qu'à travers un couvercle de pression (18).

9. Luminaire à long champ (10) selon l'une au moins des revendications précédentes,
**caractérisé en ce que**
des connecteurs électriques enfichables sont disposés dans le couvercle de pression (18) et dans le corps de base de luminaire (12), qui établissent automatiquement une connexion électrique lors de la réalisation de la seconde liaison entre le couvercle de pression (18) et le corps de base de luminaire (12).

10. Luminaire à long champ (10) selon l'une au moins des revendications précédentes,
**caractérisé en ce que**
lorsque la première liaison (I) est réalisée, une ouverture du couvercle de pression (18) est orientée dans une direction qui est perpendiculaire à la direction d'extension du boîtier de moyen d'éclairage (14).

11. Luminaire à long champ (10) selon l'une au moins des revendications précédentes,
**caractérisé en ce que**
le corps de base de luminaire (12) comprend deux pièces d'extrémité (20) qui forment des extrémités frontales opposées du corps de base de luminaire (12), chaque pièce d'extrémité (20) étant reliée à un couvercle de pression (18), les couvercles de pression (18) comprenant chacun une bride (24), le boîtier de moyen d'éclairage (14) étant en outre monté de façon mobile en pivotement sur les deux brides (24) et s'étendant entre les couvercles de pression (18), le boîtier de moyen d'éclairage (14) étant réalisé de façon étanche dans la zone d'un premier couvercle de pression (18), et aucun premier joint (26) n'étant présent dans la zone du premier couvercle de pression (18), le boîtier de moyen d'éclairage (14) présentant, dans la zone d'un second couvercle de pression (18), une ouverture à travers laquelle est menée une connexion électrique du moyen d'éclairage, un premier joint d'étanchéité (26) étant présent dans la zone du second couvercle de pression (18), et des connecteurs électriques enfichables étant disposés uniquement dans le second couvercle de pression (18) et dans le corps de base de luminaire (12), lesquels connecteurs établissent automatiquement une connexion électrique lors de la réalisation de la seconde liaison entre le second couvercle de pression (18) et le corps de base de luminaire (12), afin d'alimenter le moyen d'éclairage en énergie électrique.

12. Luminaire à long champ (10) selon l'une au moins des revendications précédentes,
**caractérisé en ce que**
il est prévu un dispositif d'enclenchement qui fait pivoter le boîtier de moyen d'éclairage (14) par pas angulaires discrets.

13. Luminaire à long champ (10) selon l'une au moins des revendications précédentes,
**caractérisé en ce que**
des clips de fixation sont montés sur le corps de base de luminaire (12), au moyen desquels le corps de base de luminaire (12) peut être retenu au mur ou au plafond.
